# FASCICULE DE BREVET EUROPEEN

(11) **EP 1 261 829 B1**
(45) Date de publication et mention de la délivrance du brevet: **06.09.2006**
(21) Numéro de dépôt: 01913933.6
(22) Date de dépôt: 06.03.2001
(51) Int. Cl.: F25B 39/02

(54) **ECHANGEUR DE CHALEUR A PLAQUES**
PLATTENWÄRMETAUSCHER
PLATE EXCHANGER

(30) Priorité: 07.03.2000 FR 0002922
(43) Date de publication de la demande: 04.12.2002
(73) Titulaire: COMPAGNIE INDUSTRIELLE D'APPLICATIONS THERMIQUES C.I.A.T., 01350 Culoz (FR)
(72) Inventeur: ALTAZIN, Marc, F-73100 Brison Saint Innocent (FR); BAILLY, André, F-01260 Vieu en Valromey (FR); CROISET, Jean-Michel, F-73410 La Biolle (FR); JURKOWSKI, Romuald, F-01350 Culoz (FR); MEZIANI, Slimane, F-73370 Bourget du Lac (FR); MICHAUD, Jean-Marie, F-01350 Culoz (FR)
(74) Mandataire: Schouller, Jean-Philippe
(86) Numéro de dépôt international: PCT/FR2001/000662
(87) Numéro de publication internationale: WO 2001/067009

(56) Documents cités:
- EP-A- 0 043 383
- DE-A- 2 116 960
- DE-A- 3 212 914
- FR-A- 2 766 914
- US-A- 5 806 586

## Description

La présente invention concerne un échangeur de chaleur à plaques.

De manière habituelle, un échangeur de chaleur à plaques est composé de plaques superposées entre elles qui, après brasage, soudage ou serrage, forment deux séries de canaux de circulation, permettant l'écoulement d'un fluide réfrigérant et d'un fluide à refroidir. Il est par ailleurs prévu des moyens mécaniques permettant de rendre indépendantes ces deux séries de canaux, de sorte que le réfrigérant et le fluide à refroidir n'entrent pas en contact mutuel.

L'invention vise plus particulièrement un échangeur à plaques, destiné à être alimenté par un fluide réfrigérant diphasique, comprenant une fraction liquide et une fraction vapeur lors de son admission dans cet échangeur. Lorsque ce fluide diphasique s'écoule dans les canaux de circulation correspondants, il est sujet à une vaporisation de sa fraction initialement liquide, qui permet le refroidissement du fluide à refroidir s'écoulant dans les canaux adjacents.

De manière connue, un tel échangeur à plaques comprend une canalisation d'amenée du fluide diphasique réfrigérant, qui débouche dans une zone collectrice de ce fluide. Cette zone s'étend en regard de l'ensemble des canaux de circulation, c'est-à-dire longitudinalement en faisant référence à la direction principale d'écoulement du fluide réfrigérant, en sortie de la canalisation d'amenée précitée.

Les échangeurs de chaleur à plaques évoqués ci-dessus présentent certains inconvénients. En effet, leurs performances augmentent de façon à peu près linéaire avec le nombre de plaques qui les équipent, jusqu'à une valeur seuil correspondant à environ 50 à 60 plaques, à savoir entre 25 et 30 canaux de circulation du fluide réfrigérant et du fluide à réfrigérer. Au-delà de cette valeur seuil, les performances de l'échangeur ont tendance à stagner, voire à décroître au fur et à mesure que l'on augmente le nombre de plaques de l'échangeur, et donc sa dimension. Ceci est préjudiciable, dans la mesure où l'échangeur se voit limité dans ses performances.

US-A-5,806,586 qui constitue l'état de la technique le plus proche, décrit un échangeur à plaques possédant toutes les caractéristiques du préambule de la revendication 1 annexée.

Par ailleurs, FR-A-2 766 914 décrit un échangeur intra-tubulaire, qui est équipé d'un distributeur constitué par une tôle, qui est elle-même profilée à la manière d'une calotte sphérique. Ce distributeur est fixé au niveau du débouché de la tubulure d'admission du fluide à l'intérieur de la chambre qui alimente les tubes de cet échangeur.

Afin de pallier ces inconvénients, l'invention, se propose de réaliser un échangeur de chaleur à plaques dont les performances sont améliorées par rapport à l'art antérieur, et continuent en particulier à augmenter au-delà de la valeur seuil de plaques de cet échangeur, dont il est fait mention précédemment.

A cet effet, elle a pour objet un échangeur de chaleur à plaques, comprenant plusieurs plaques, logées dans le volume intérieur de l'échangeur et définissant des première et seconde séries de canaux de circulation indépendants, respectivement pour la circulation d'un fluide diphasique réfrigérant et d'un fluide à réfrigérer, ledit échangeur comprenant également une canalisation d'amenée du fluide diphasique réfrigérant débouchant dans une zone collectrice d'entrée s'étendant en regard desdits premiers canaux, caractérisé en ce que ladite canalisation d'amenée est équipée d'un distributeur dudit fluide réfrigérant diphasique, ce distributeur comprenant une plaque pourvue de perforations, ladite plaque perforée étant interposée sur le trajet d'écoulement dudit fluide réfrigérant diphasique.

L' invention va être décrite ci-dessous, en référence aux dessins annexés, donnés uniquement à titre d'exemples non limitatifs et dans lesquels :
- la figure 1 est une vue en coupe partielle d'un échangeur de chaleur à plaques conforme à l'invention ;
- la figure 2 est une vue de face, illustrant un distributeur de fluide diphasique réfrigérant, équipant l'échangeur de la figure 1;
- les figures 3 à 6 sont des coupes axiales illustrant trois variantes de réalisation du distributeur de la figure 2 ;
- la figure 7 est une vue de face illustrant le distributeur représenté à la figure 6 ; et
- les figures 8 et 9 sont des vues en coupe axiale, analogues aux figures 3 à 6, illustrant des quatrième et cinquième variantes de réalisation du distributeur équipant l'échangeur de la figure 1.

L'échangeur de chaleur à plaques illustré sur la figure 1, qui est désigné dans son ensemble par la référence 2, renferme plusieurs plaques 6 s'étendant parallèlement, qui définissent des première 8 et seconde 10 séries de canaux, disposés de façon alternée. De façon connue, il est prévu des moyens permettant d'empêcher la communication entre deux canaux 8, 10 adjacents. Ces moyens, qui peuvent par exemple être réalisés par emboutissage, sont représentés de façon schématique, dans un but de clarté, par des lignes de séparation 12.

L'échangeur 2 comprend également une canalisation d'amenée 14 d'un fluide diphasique réfrigérant, destiné à s'écouler dans les premiers canaux 8. Cette canalisation 14 est munie d'un épaulement périphérique 16, contre lequel vient en butée un raccord 18 permettant l'alimentation de ce fluide réfrigérant.

L'échangeur 2 comprend également, de façon classique, une sortie du fluide réfrigérant, ainsi qu'une entrée et une sortie d'un fluide à refroidir, toutes trois non représentées.

Par ailleurs, un distributeur 20 est intercalé entre l'épaulement 16 et l'extrémité en regard du raccord 18. Comme le montre la figure 2, ce distributeur est formé d'une plaque 21 présentant une forme de disque. Cette plaque comprend une partie centrale 22 dans laquelle sont ménagées des perforations 24, et autour de laquelle s'étend une bordure 26 plane annulaire, destinée à la fixation de la plaque 20 sur l'épaulement 16. La bordure 26 peut être pleine ou perforée, et peut être assujettie à l'épaulement 16 par l'intermédiaire d'une fixation mécanique ou par soudure, ou bien encore être simplement plaquée contre cet épaulement 16, par l'extrémité en regard du raccord 18.

Le diamètre de ces perforations varie en fonction de différents paramètres, en particulier de la taille de la plaque, du débit de fluide réfrigérant et des propriétés physico-chimiques de ce dernier. En tout état de cause, leur diamètre est supérieur à 0,1 mm.

En service, le fluide réfrigérant diphasique est admis par le raccord 18, via le distributeur 20, dans la canalisation d'amenée 14. Puis, ce fluide débouche dans un collecteur, ou zone de collecte d'entrée 28, qui s'étend longitudinalement selon la direction d'écoulement de ce fluide. Cette zone de collecte 28 est ainsi disposée en regard de l'ensemble des canaux 8, 10. Le fluide alimente alors la première série de canaux 8, alors qu'un fluide à refroidir est par ailleurs admis dans la seconde série de canaux 10.

La figure 3 représente une variante de l'invention, dans laquelle le distributeur 30 est formée d'une plaque 31 qui comprend une partie centrale 32 bombée, formant une calotte sphérique s'étendant en direction du débouché 15 de la canalisation 14. Cette calotte 32, dans laquelle sont ménagées des perforations 34, est entourée par une bordure 36 périphérique plane permettant la fixation du distributeur 30 contre l'épaulement 16.

Les figures suivantes illustrent des variantes de réalisation de l'invention, dans lesquelles le distributeur est pourvu de moyens permettant d'augmenter la vitesse d'écoulement du fluide diphasique réfrigérant.

A la figure 4, le distributeur 40 est formé d'une plaque 41 qui possède une calotte centrale 42, de même forme que la calotte 32. Cette calotte 42 est pourvue de perforations 44 s'étendant uniquement à sa périphérie, de façon à former une zone centrale pleine 45. La calotte 42 est par ailleurs entourée d'une bordure 46, analogue à celle 26.

A la figure 5, la calotte 52 de la plaque 51 du distributeur 50 est percée, sur l'ensemble de sa surface, de perforations 54. Il est par ailleurs prévu une pastille 55, qui est rapportée à l'intérieur de la calotte 52 suivant une corde de cette dernière. Le distributeur 50 est pourvu d'une bordure périphérique 56 de fixation contre l'épaulement 16.

Le distributeur 60 représenté aux figures 6 et 7 comprend une plaque 61 dont la calotte centrale 62 est munie de perforations 64 sur l'ensemble de sa surface. Ce distributeur 60 est équipé d'un corps conique 65 dont la base 65' est fixée à l'intérieur de la calotte 62, et dont la pointe 65" est dirigée à l'opposé du débouché 15. Le corps 65 est fixé à la calotte 62 par tout moyen approprié, en particulier par vissage.

Le corps conique 65 est pourvu, sur sa surface extérieure, de rainures longitudinales non représentées, s'étendant parallèlement à l'axe de ce corps 65, c'est-à-dire parallèlement à la direction d'écoulement du fluide diphasique dans la canalisation 14.' Ces rainures permettent l'alimentation de la zone située derrière la base du cône, entre ce dernier et la calotte 62. Ce distributeur 60 est pourvu d'une bordure périphérique 66 de fixation.

La figure 8 illustre un distributeur 70 comprenant une plaque 71 dont la calotte bombée 72 est pourvue de perforations 74. Une bille 75, de rayon de courbure inférieur à celui de la calotte 72, est fixée à l'intérieur de la calotte 72. Cette dernière est entourée par une bordure périphérique 76 de fixation.

A la figure 9, le distributeur 80 comprend une plaque 81 dont la calotte bombée 82 est pourvue de perforations 84. Ce distributeur 80 est pourvu d'un insert 85, ou organe rapporté, formé d'une partie cylindrique 85' adjacente à la calotte, et d'une extrémité cônique 85" s'étendant vers l'amont, en référence à l'écoulement du fluide. Il est par ailleurs prévu une bordure périphérique 86 de fixation.

L'invention n'est pas limitée aux exemples décrits et représentés. En effet, on peut notamment prévoir de munir une plaque plane, analogue à celle 21, d'un cône 65, d'une bille 75 ou d'un insert 85 tels que décrits aux figures 6 à 9.

L'invention permet de réaliser les objectifs précédemment mentionnés.

En effet, la Demanderesse a constaté que la stagnation, voire la diminution des performances d'un échangeur de chaleur à plaques, intervenant au-delà d'une valeur seuil de plaques, était principalement due à la séparation entre les phases du fluide réfrigérant, intervenant dans la zone de collecte d'entrée de l'échangeur.

Ainsi, lorsque l'échangeur comporte un nombre de plaques inférieur ou égal à cette valeur critique, le fluide diphasique reste bien mélangé. En revanche, lorsque cet échangeur est muni d'un plus grand nombre de plaques, il se produit une séparation de phases du fluide réfrigérant, de sorte que les canaux opposés à l'entrée de ce dernier sont mal alimentés, ce qui induit une baisse correspondante du rendement de l'échangeur.

Conformément à l'invention, la présence des perforations, dont est pourvu le distributeur, génère des turbulences du fluide et donc assure un mélange efficace des deux phases qui le constituent. On obtient dans ces conditions une homogénéisation efficace de ce fluide diphasique le long de la zone de collecte, même dans le cas d'un échangeur pourvu d'un nombre élevé de plaques. Par ailleurs, le distributeur conforme à l'invention assure une bonne répartition du fluide diphasique dans ces différents canaux, en ce sens que chaque canal est non seulement alimenté par un mélange homogène mais que, de surcroît, les débits de fluides diphasiques alimentant les différents canaux sont sensiblement identiques.

Le distributeur équipant l'échangeur à plaques de l'invention présente une structure simple et génère des coûts faibles. De plus, ce distributeur est particulièrement commode d'emploi, dans la mesure où il peut être rapporté en même temps que le raccord d'alimentation en fluide. De plus, ce distributeur est robuste et induit peu de pertes de charges. Enfin, il engendre peu de perturbations de l'écoulement, lors de l'inversion de cycles de l'échangeur.

Le fait d'équiper le distributeur d'une calotte bombée est avantageux. En effet, cette mesure confère une homogénéisation particulièrement avantageuse du fluide diphasique, avant son admission dans la zone de collecte d'entrée.

Prévoir des moyens d'augmentation de la vitesse d'écoulement du fluide est tout particulièrement avantageux. En effet, ces moyens engendrent des turbulences qui assurent un mélange efficace des deux phases du fluide réfrigérant. En particulier, la présence d'un corps conique, ou d'une bille favorise l'éclatement du fluide réfrigérant, et sa division en direction des perforations de la plaque.

## Revendications

1. Echangeur de chaleur (2) à plaques, comprenant plusieurs plaques (6), logées dans le volume intérieur dudit échangeur et définissant des première (8) et seconde (10) séries de canaux de circulation indépendants, respectivement pour la circulation d'un fluide diphasique réfrigérant et d'un fluide à réfrigérer, ledit échangeur (2) comprenant également une canalisation d'amenée (14) du fluide diphasique réfrigérant débouchant dans une zone collectrice d'entrée (28) s'étendant en regard desdits premiers canaux (8), **caractérisé en ce que** ladite canalisation d'amenée (14) est équipée d'un distributeur (20 ; 40 ; 50 ; 60 ; 70 ; 80) dudit fluide réfrigérant diphasique, ce distributeur comprenant une plaque (21 ; 31 ; 41 ; 51 ; 61 ; 71 ; 81) pourvue de perforations (24 ; 34 ; 44 ; 54 ; 64 ; 74 ; 84), ladite plaque perforée étant interposée sur le trajet d'écoulement dudit fluide réfrigérant diphasique.

2. Echangeur selon la revendication 1, **caractérisé en ce que** la plaque perforée (31; 41 ; 51 ; 61; 71; 81) comprend une calotte bombée (32 ; 42 ; 52 ; 62; 72; 82), dont la concavité est tournée vers l'amont, selon la direction d'écoulement du fluide réfrigérant diphasique.

3. Echangeur selon la revendication 2, **caractérisé en ce que** la calotte bombée (32 ; 42 ; 52 ; 62 ; 72 ; 82) est sphérique.

4. Echangeur selon l'une des revendications précédentes, **caractérisé en ce que** ledit distributeur (40 ; 50 ; 60 ; 70 ; 80) est pourvu de moyens (45 ; 55 ; 65 ; 75 ; 85) d'augmentation de la vitesse d'écoulement du fluide, disposés immédiatement en amont de ladite plaque (41 ; 51 ; 61 ; 71; 81).

5. Echangeur selon la revendication 4, **caractérisé en ce que** les moyens d'augmentation de la vitesse d'écoulement du fluide comprennent une partie centrale pleine (45) de la plaque (41), autour de laquelle sont ménagées les perforations (44).

6. Echangeur selon la revendication 4, **caractérisé en ce que** les moyens d'augmentation de la vitesse d'écoulement du fluide comprennent un organe rapporté (55 ; 65 ; 75 ; 85), solidaire de la plaque (51 ; 61 ; 71 ; 81).

7. Echangeur selon la revendication 6, **caractérisé en ce que** ledit organe rapporté est une pastille (55) disposée au centre de la plaque (51).

8. Echangeur selon la revendication 6, **caractérisé en ce que** ledit organe rapporté est un corps conique (65) dont la base (65') est adjacente à ladite plaque (61).

9. Echangeur selon la revendication 8, **caractérisé en ce que** le corps conique (65) est pourvu, sur sa surface extérieure, de rainures longitudinales.

10. Echangeur selon la revendication 6, **caractérisé en ce que** ledit organe rapporté est une bille (75).

11. Echangeur selon la revendication 6, **caractérisé en ce que** ledit organe rapporté (85) est formé d'une portion cylindrique (85') adjacente à la plaque (81) et d'une extrémité conique (85") prolongeant la portion cylindrique (85') vers l'amont.

12. Echangeur selon l'une quelconque des revendications précédentes, **caractérisé en ce que** le distributeur (20 ; 30 ; 40 ; 50 ; 60 ; 70 ; 80) prend appui contre un épaulement (16) de ladite canalisation (14), ledit épaulement (16) formant butée pour un raccord (18) d'admission du fluide réfrigérant diphasique.

13. Echangeur selon la revendication 12, **caractérisé en ce que** ladite plaque (21 ; 31 ; 41 ; 51 ; 61 ; 71 ; 81) comprend une bordure (26 ; 36 ; 46 ; 56 ; 66 ; 76 ; 86) périphérique plane, d'appui contre ledit épaulement (16).

## Claims

1. Plate-type heat exchanger (2) comprising several plates (6) which are housed in the interior volume of the said exchanger and define first (8) and second (10) series of independent flow channels for circulating, respectively, a diphasic refrigerating fluid and a fluid to be cooled, said exchanger (2) also comprising a feeder pipe system (14) for the diphasic refrigerating fluid, which system emerges into an intake collecting zone (28) extending opposite the said first channels (6), **characterised in that** the said feeder pipe system (14) is equipped with a distributor (20; 40; 50; 60; 70; 80) for said diphasic refrigerating fluid, said distributor comprising a plate (21; 31; 41; 51; 61; 71; 81) provided with perforations (24; 34; 44; 54; 64; 74; 84), the said perforated plate being interposed on the flow path of the said diphasic refrigerating fluid.

2. Exchanger according to Claim 1, **characterised in that** the perforated plate (31; 41; 51; 61; 71; 81) comprises a cambered dome (32; 42; 52; 62; 72; 82), the concave side of which faces upstream, according to the direction of flow of the diphasic refrigerating fluid.

3. Exchanger according to Claim 2, **characterised in that** the cambered dome (32; 42; 52; 62; 72 ; 82) is spherical.

4. Exchanger according to one of the preceding claims, **characterised in that** said distributor (40; 50; 60; 70; 80) is provided with means (45; 55; 65; 75; 85) for increasing the speed of flow of the fluid, which are disposed immediately upstream of the said plate (41; 51; 61; 71; 81).

5. Exchanger according to Claim 4, **characterised in that** the means for increasing the speed of flow of the fluid comprise a solid central part (45) of the plate (41), around which the perforations (44) are arranged.

6. Exchanger according to Claim 4, **characterised in that** the means for increasing the speed of flow of the fluid comprise an added component (55; 65; 75; 85) which is integral with the plate (51; 61; 71; 81).

7. Exchanger according to Claim 6, **characterised in that** the said added component is an insert (55) which is disposed in the centre of the plate (51).

8. Exchanger according to Claim 6, **characterised in that** the said added component is a conical body (65) whose base (65') is adjacent to the said plate (61).

9. Exchanger according to Claim 8, **characterised in that** the conical body (65) is provided, on its outer surface, with longitudinal grooves.

10. Exchanger according to Claim 6, **characterised in that** the said added component is a ball (75).

11. Exchanger according to Claim 6, **characterised in that** the said added component (85) is formed from a cylindrical portion (85') adjacent to the plate (81) and from a conical end (85") which prolongs said cylindrical portion (85') in the upstream direction.

12. Exchanger according to any of the preceding claims, **characterised in that** the distributor (20; 30; 40; 50; 60; 70; 80) is supported against a shoulder (16) on the said pipe system (14), the said shoulder (16) forming a stop for a connector for admitting the diphasic refrigerating fluid.

13. Exchanger according to Claim 12, **characterised in that** the said plate (21; 31; 41; 51; 61; 71; 81) comprises a flat peripheral rim (26; 36; 46; 56; 66; 76; 86) providing support against the said shoulder (16).

## Patentansprüche

1. Wärmeaustauscher (2) mit Platten, der mehrere Platten (6) aufweist, die in einem Innenvolumen des Wärmeaustauschers untergebracht sind und eine erste (8) und eine zweite (10) Reihe von unabhängigen Zirkulationskanälen bilden, jeweils für die Zirkulation eines zweiphasigen Kühlmittels und eines zu kühlenden Mittels, wobei der Wärmeaustauscher (2) auch eine Zuführkanalisation (14) des zweiphasigen Kühlmittels aufweist, die in eine Eingangssammelzone (28) mündet, die sich gegenüber den ersten Kanälen (8) erstreckt, **dadurch gekennzeichnet, dass** die Zuführkanalisation (14) mit einem Verteiler (20; 40; 50; 60; 70; 80) des zweiphasigen Kühlmittels ausgestattet ist, wobei dieser Verteiler eine Platte (21; 31; 41; 51; 61; 71; 81) aufweist, die mit Perforierungen (24; 34; 44; 54; 64; 74; 84) versehen ist, wobei die perforierte Platte auf dem Fließverlauf des zweiphasigen Kühlmittels eingefügt ist.

2. Wärmeaustauscher nach Anspruch 1, **dadurch gekennzeichnet, dass** die perforierte Platte (31; 41; 51; 61; 71, 81) eine gewölbte Haube (32; 42; 52; 62; 72; 82) aufweist, deren Konkavität stromaufwärts gemäß der Fließrichtung des zweiphasigen Kühlmittels gerichtet ist.

3. Wärmeaustauscher nach Anspruch 2, **dadurch gekennzeichnet, dass** die gewölbte Haube (32; 42; 52; 62, 72; 82) kugelförmig ist.

4. Wärmeaustauscher nach einem der vorhergehenden Ansprüche, **dadurch gekennzeichnet, dass** der Verteiler (40; 50; 60; 70; 80) mit Mitteln (45; 55; 65; 75; 85) zum Steigern der Fließgeschwindigkeit des Fluids versehen ist, die unmittelbar stromaufwärts der Platte (41; 51; 61; 71; 81) angeordnet sind.

5. Wärmeaustauscher nach Anspruch 4, **dadurch gekennzeichnet, dass** die Mittel zum Steigern der Fließgeschwindigkeit des Fluids einen zentralen massiven Teil (45) der Platte (41) aufweisen, um welchen die Perforierungen (44) angeordnet sind.

6. Wärmeaustauscher nach Anspruch 4, **dadurch gekennzeichnet, dass** die Mittel zum Steigern der Fließgeschwindigkeit des Fluids ein angebautes Organ (55; 65; 75; 85) aufweisen, das fest mit der Platte (51; 61; 71; 81) verbunden ist.

7. Wärmeaustauscher nach Anspruch 6, **dadurch gekennzeichnet, dass** das angebaute Organ eine Pastille (55) ist, die in der Mitte der Platte (51) angeordnet ist.

8. Wärmeaustauscher nach Anspruch 6, **dadurch gekennzeichnet, dass** das angebaute Organ ein kegelförmiger Körper (65) ist, dessen Basis (65') mit der Platte (61) benachbart ist.

9. Wärmeaustauscher nach Anspruch 8, **dadurch gekennzeichnet, dass** der kegelförmige Körper (65) auf seiner Außenfläche mit Längsrillen versehen ist.

10. Wärmeaustauscher nach Anspruch 6, **dadurch gekennzeichnet, dass** das angebaute Organ eine Kugel (75) ist.

11. Wärmeaustauscher nach Anspruch 6, **dadurch gekennzeichnet, dass** das angebaute Organ (85) aus einem zylindrischen Abschnitt (85') besteht, der mit der Platte (81) benachbart ist, und aus einem kegelförmigen Ende (85"), das den zylindrischen Abschnitt (85') stromaufwärts verlängert.

12. Wärmeaustauscher nach einem der vorhergehenden Ansprüche, **dadurch gekennzeichnet, dass** der Verteiler (20 ; 30 ; 40 ; 50 ; 60 ; 70; 80) gegen einen Ansatz (16) der Kanalisation (14) anliegt, wobei der Ansatz (16) einen Anschlag für einen Anschluss (18) zum Zulassen des zweiphasigen Kühlmittels bildet.

13. Wärmeaustauscher nach Anspruch 12, **dadurch gekennzeichnet, dass** die Platte (21; 31; 41; 51; 61; 71; 81) einen peripheren ebenen Rand (26; 36; 46; 56, 66; 76; 86) zum Aufliegen gegen den Ansatz (16) aufweist.
